# DEMANDE DE BREVET EUROPEEN

(11) **EP 1 428 632 A1**
(43) Date de publication de la demande: **16.06.2004**
(21) Numéro de dépôt: 03380244.8
(22) Date de dépôt: 24.10.2003
(51) Int. Cl.: B25G 1/10

(54) **Manche pour outils à main**

(30) Priorité: 10.12.2002 ES 200202965 U
(71) Demandeur: Rothenberger S.A., 48220 Abadiano (Vizcaya) (ES)
(72) Inventeur: Picaza Ibarrondo, José Ignacio, 48220 Abadiano (Vizcaya) (ES)
(74) Mandataire: Urizar Barandiaran, Miguel Angel

(57) **Abrégé**

Manche pour outils à main qui comprend une ou plusieurs pièces de base (1a,1b) unies entre elles et munies sur leur prise d'une longue rainure (12) où est posée une pièce supplémentaire (2), la ou les pièce(s) de base et la pièce supplémentaire étant façonnées pour être assemblées entre elles; ainsi, ladite pièce supplémentaire est intégrée et forme un tout unique avec le manche pour une parfaite continuité de surface externe.

Application pour les outils à main.

## Description

Dans l'état actuel de la technique, on dispose déjà pour les manches d'outils à main de manches indépendants, comme des fourreaux qui, jetables ou pas, modifient la capacité de prise de l'outil (par exemple, sur des outils à main utilisés dans des ambiances graisseuses, le manche glisse moins) ou confèrent à ce dernier de nouvelles caractéristiques (par exemple dans des outils à main utilisés par des électriciens, il apporte des caractéristiques isolantes à l'aide de poignées en caoutchouc).

L'objet de l'invention est un manche qui comporte une pièce supplémentaire qui sans être un fourreau, offre un prolongement total de la surface externe du manche de sorte qu'en définitive c'est le propre manche qui est doté de caractéristiques qu'aucun manche n'a eu jusqu'à présent.

Le manche pour des outils à main, selon l'invention, comprend une ou plusieurs pièces de base unies entre elles et munies extérieurement sur leur partie de prise d'une grande rainure où est posée une pièce supplémentaire, la ou les pièces de base et la pièce supplémentaire étant façonnées pour être assemblées entre elles ; ainsi, ladite pièce supplémentaire est intégrée et forme un tout unique avec le manche pour une parfaite continuité de surface.

Cette pièce supplémentaire est en matériau différent de celui du manche ; il s'agit notamment d'un matériau qui ne glisse pas pour augmenter la capacité de prise.

Lesdits façonnages pour un montage conjugué sont un ou plusieurs onglets unidirectionnels, déformables de manière élastique logés dans des ouvertures correspondantes prévues dans la pièce de base où ils s'emboîtent sur simple pression, étant incluses dans l'objet de l'invention d'autres solutions d'assemblage de la pièce de base et de la pièce supplémentaire, n'altérant pas, ne modifiant pas et ne changeant pas la proposition.

Pour mieux comprendre l'objet de la présente invention, une forme choisie de réalisation pratique est représentée sur les plans, susceptible de changements accessoires qui ne modifieront pas son fondement.

La figure 1 représente une vue partielle schématique d'un manche pour outils à main selon l'invention, divisé en deux pièces de base (1a), (1b) et avec une pièce supplémentaire (2) en position de montage.

La figure 2 représente une projection verticale de cette pièce supplémentaire (2).

La figure 3 représente une section de profil de ladite pièce supplémentaire (2) selon l'indication B: B de la figure 2.

Un exemple de réalisation pratique, non limitatif, de la présente invention est décrit ci-après. On n'a été écarté en aucun cas d'autres modes de réalisations où sont introduits des changements accessoires ne modifiant pas son fondement. La présente invention contemple au contraire toutes ses variantes.

La présente invention a pour objet un manche pour outils à main comprenant une ou plusieurs pièces de base et une pièce supplémentaire (2) façonnées pour être assemblées entre elles et offrir une parfaite continuité de surface externe.

Selon la réalisation représentée, - voir figure 1- le manche se divise en deux pièces de base (1a), (1b) avec de propres moyens (11) pour s'emboîter entre elles l'une en face de l'autre (par exemple tétons (11a) et logements (11b) pouvant se regarder et ayant le même diamètre pour s'emboîter sur simple pression lors du montage).

Conformément à l'invention, ces pièces de base (1a), (1b) ont une longue rainure (12) sur la surface externe -voir figure 1-. Cette rainure (12) apparaît logiquement sur chaque pièce de base (1a), (1b) et s'il n'existe qu'une seule pièce de base, elle se trouve sur sa surface externe.

Conformément à l'invention et selon la réalisation représentée, l'assemblage des pièces de base (1a), (1b) dessinent des ouvertures (13) dont une moitié est formée dans la pièce de base (1a) et l'autre moitié (13b) est formée dans la pièce de base (1b).

La pièce supplémentaire (2) correspond dans les dimensions et dans la forme à la rainure (12). Elle comporte des onglets (23) tournés vers l'intérieur (23)
- voir figure 1 - ces onglets étant (23) unidirectionnels, déformables de manière élastique et correspondant aux ouvertures (13) - dans la forme et les dimensions - pour être emboîtés sur simple pression.

La pièce supplémentaire (2) est en matériau différent de celui de la ou des pièces de base (1a), (1b) (il s'agit notamment d'un matériau qui ne glisse pas).

Avec cette structure, ces façonnages et ce montage, dans la finition de l'outil, la pièce supplémentaire (2) est intégrée dans le propre manche avec qui il forme un tout unique offrant une parfaite continuité de surface externe.

## Revendications

1. Manche pour outils à main **caractérisé par le fait qu'**il comprend une ou plusieurs pièces de base unies entre elles et munies extérieurement sur leur prise d'une longue rainure où est posée une pièce supplémentaire, la ou les partie(s)-de base et la pièce supplémentaire étant façonnées pour être assemblées entre elles ; ainsi, ladite pièce supplémentaire est intégrée et forme un tout unique avec le manche pour une parfaite continuité de surface externe.

2. Manche pour outils à main, selon la revendication précédente, **caractérisé par le fait que** la pièce supplémentaire est en matériau différent de celui du manche, s'agissant notamment d'un matériau qui ne glisse pas, pour augmenter la capacité de prise.

3. Manche pour outils à main, selon les revendications précédentes, **caractérisé par le fait que** lesdits façonnages prévus pour l'assemblage sont notamment un ou plusieurs onglets unidirectionnels, déformables de manière élastique logés dans des ouvertures prévues dans la pièce de base où ils s'emboîtent sur simple pression.
